# EUROPÄISCHE PATENTSCHRIFT

(11) **EP 0 781 202 B1**
(45) Veröffentlichungstag und Bekanntmachung des Hinweises auf die Patenterteilung: **28.04.1999**
(21) Anmeldenummer: 96921856.9
(22) Anmeldetag: 16.07.1996
(51) Int. Cl.: B41C 1/14

(54) **SIEBDRUCK-LOCHMUSTER**
SCREEN PRINTING PERFORATION PATTERN
GABARIT A TROUS POUR LA SERIGRAPHIE

(30) Priorität: 17.07.1995 DE 19526046
(43) Veröffentlichungstag der Anmeldung: 02.07.1997
(73) Patentinhaber: Inter-Mesh Trading Gmbh, 6373 Ennetbürgen (CH)
(72) Erfinder: TANNANT, Graham, J., Royal Tunbridge Wells Kent TN1 2ET (GB)
(74) Vertreter: Troesch Scheidegger Werner AG
(86) Internationale Anmeldenummer: CH9600258
(87) Internationale Veröffentlichungsnummer: WO9703830

(56) Entgegenhaltungen:
- DE-A- 2 613 408
- DE-A- 2 744 631
- FR-A- 2 188 501

## Beschreibung

Die vorliegende Erfindung betrifft ein Lochmuster, insbesondere geeignet für perforierte Siebdruckschablonen sowohl im Rotationsdruck wie auch im Flachdruck.

Lochmusterschablonen finden insbesondere Anwendung in der Textildruckindustrie, beispielsweise zum Bedrucken von Stoffen mittels sogenanntem Rotationssiebdruck oder Flachdruck. Derartige Lochmuster werden aber auch verwendet zur Herstellung von integrierten Schaltungen für elektronische Gravurzwecke zur Herstellung von Druckzylindern sowie zum Aetzen von Glas.

Verfahren zur Herstellung von Siebdruckschablonen und die damit verbundenen Drucktechniken sind bestens bekannt und dokumentiert. Die Basis für alle Siebdrucktechniken wird dadurch gebildet, dass ein Farbstoff, eine Tinte oder irgendein anderes Druckmedium selektiv durch ein Lochmuster auf ein Substrat übertragen wird, das gleichmässig und in einer technisch einwandfreien Art und Weise zu beschichten ist.

Eine grosse Anzahl von verschiedenen Druckschablonen bzw. Lochmustern ist erhältlich, welche in der Regel relativ teuer sind, wobei grundsätzlich gilt, dass, je feiner das Sieb- bzw. Lochmuster ausgebildet ist, je teurer die entsprechende Schablone ist, sowohl in der Herstellung wie auch in der Anschaffung. Im weiteren ist, abhängig von der Art und Weise des zu erzielenden Druckeffektes, nur die Verwendung einer einzigen Art von Schablonen bzw. Lochmustern möglich, oder aber müssen, um einen bestimmten Effekt zu erzielen, mehrere aufeinander wirkende Schablonen oder Lochmuster verwendet werden. Damit wird aber entweder die Herstellung der für den Textildruck notwendigen Lochmusterschablonen sehr teuer und aufwendig, oder aber das Erzielen bestimmter Effekte wird verunmöglicht.

So werden in der DE-26 13 408 wie auch in der DE-27 44 631 Siebdruckschablonen beschrieben, welche komplexe Lochmuster beinhalten. Im erstgenannten Dokument werden parallelogrammförmige Löcher in drei verschiedenen Richtungen um ein Sechseck herum zueinander angeordnet. Im zweitgenannten Dokument werden unregelmässige längssymmetrische Fünfecke um ein regelmässiges Sechseck herum angeordnet. Auf beide Siebdruckschablonen trifft aber der obenerwähnte Kommentar zu, dass sie einerseits relativ teuer in der Herstellung sind und zum andern für das Erzielen bestimmter Effekte immer mehrere aufeinanderwirkende Schablonen oder Lochmuster zu verwenden sind.

Es ist daher eine Aufgabe der vorliegenden Erfindung, ein Siebdruck-Lochmuster vorzuschlagen, mittels welchem die Gravurkosten der Schablonen reduziert werden können und mittels welchem verschiedenste Druckeffekte erzielt werden können und somit die Anzahl notwendiger Schablonen reduziert werden kann.

Erfindungsgemäss wird ein Siebdruck-Lochmuster gemäss dem Wortlaut nach Anspruch 1 vorgeschlagen.

Das erfindungsgemäss vorgeschlagene Lochmuster zeichnet sich dadurch aus, dass die einzelnen Lochungen längsausgedehnt sind, wobei die Richtungen der Längsausdehnungen mindestens eines Teils der Lochungen zueinander angewinkelt verlaufen. Weiter bilden immer je drei Lochungen eine Locheinheit, wobei die Langsmittellinien je der drei Lochungen wenigstens nahezu ein gleichseitiges Dreieck bilden.

Bevorzugte Ausführungsvarianten des erfindungsgemässen Lochmusters sind in den abhängigen Ansprüchen 2 bis 5 charakterisiert.

Die Erfindung wird nun anschliessend beispielsweise und unter Bezug auf die beigefügten Figuren näher erläutert.

Dabei zeigen:
- Fig. 1: eine Ausführungsvariante eines erfindungsgemäss ausgebildeten Siebdruck-Lochmusters und
- Fig. 2: ausschnittsweise und in Vergrösserung eine Lochmustereinheit, umfassend drei Lochungen aus dem Lochmuster gemäss Fig. 1.

Das Lochmuster 1 besteht aus Lochungen bzw. einzelnen Löchern 2, 3 und 4, welche durch Zwischenräume bzw. stegartige Streifen voneinander getrennt sind. Im Gegensatz zu den heute verwendeten Lochungen, welche in der Regel kreisrund, quadratisch oder hexagonal ausgebildet sind, sind nun die erfindungsgemässen Lochungen längsausgedehnt ausgebildet, wie vorzugsweise rhomben- bzw. rautenartig. Bekanntlich stellen Rauten bzw. Rhomben gleichseitige Parallelogramme dar, wobei die erfindungsgemäss rhombenartigen Lochungen einen spitzen Winkel von 60° aufweisen und entsprechend einen stumpfen Winkel von 120°.

Wie in Fig. 1 deutlich erkennbar ist, bilden immer drei Lochungen 2, 3 und 4 bzw. 12, 13 und 14, wie in Ausschnitt A dargestellt, eine Locheinheit, welche Einheit den heute verwendeten hexagonalen Lochungen entspricht. Die einzelnen Lochungen 2, 3 und 4 bzw. 12, 13 und 14 sowie die dadurch gebildeten Locheinheiten sind gleichmässig über das ganze Lochmuster 1 bzw. die Schablone verteilt.

Das in Fig. 1 dargestellte Lochmuster eignet sich insbesondere als Schablone für Rotationszylinder bzw. für zylinderförmige Schablonen zum Bedrucken von Stoffen bzw. Stoffbahnen. Der für das Drucken zu verwendende Farbstoff bzw. das Druckmedium wird innerhalb des Rotationszylinders angeordnet und durch das Lochmuster hindurch, beispielsweise mittels eines Rakels, auf den zu beschichtenden Stoff getrieben bzw. gedrückt. Beim Bedrucken des Stoffes bzw. der Stoffbahnen ergibt sich somit, je nachdem, wie die Rotation des Zylinders erfolgt, eine kontinuierlich gerichtete Bedruckung des Stoffes, indem die Lochungen kontinuierlich in einer Richtung von der Farbe bzw. dem flüssigen Druckmedium durchsetzt werden.

Beim Flachdruck wird diese Druckrichtung durch die Bewegung des Rakels erzeugt, wobei der Stoff, stufenweise bewegt, entlang der flachen Druckschablone bewegt wird, wobei jeweils bei Stillstand der stoffbahn die Druckschablone gegen den Stoff gedrückt wird.

Somit lässt sich für das verwendete Lochmuster eine Druckrichtung definieren, die sich entweder durch die Rotationsrichtung des Druckzylinders ergibt oder durch die Bewegungsrichtung des Rakels bei flachen Druckschablonen.

In Fig. 1 ist eine Richtung der fortschreitenden Bedruckung mittels des Lochmusters 1 mit B bezeichnet. Die Rotation in der dargestellten Rotationsrichtung ermöglicht, durch Verwendung der im Lochmuster 1 mit den Referenzzahlen 4 bzw. 14 bezeichneten Lochungen, äusserst feine Linien oder in Verbindung mit Lochungen, bezeichnet mit 2 und 3 bzw. 12 und 13, oder Teilen davon scharfe Musterbegrenzungen zu erzeugen. Beim Drucken heisst dies, dass bei fortschreitendem Bedrucken bzw. Treiben der Druckfarben durch die Lochungen die Farbe in bezug auf eine Locheinheit A immer zuerst durch die Lochung 4 bzw. 14 getrieben wird und anschliessend durch die nachfolgenden Lochungen 2 und 3 bzw. 12 und 13. Ob jeweils die Bedruckung der Unterlage bzw. des Stoffes oder der Stoffbahn mittels sämtlicher Lochungen pro Locheinheit A erfolgt oder nur partiell, ergibt sich dadurch, ob gegebenenfalls einige der Lochungen je Lochabschnitt abgedeckt sind oder nicht. Dies wird beim Herstellvorgang des jeweiligen Lochmusters bzw. der Schablone dadurch erreicht, indem die für die Herstellung der Schablone verwendete Photoemulsion in einem Teil der Lochungen belassen bzw. entfernt wird.

Auf die Herstellung des Musters bzw. der Schablone sei auf den Stand der Technik verwiesen, aus welchem die Herstellung von Druckschablonen, beispielsweise unter Verwendung von photosensitiven Emulsionen, bestens bekannt ist.

Das erfindungsgemäss definierte Wiederhol-Lochmuster bzw. die Locheinheit A, umfassend die Lochungen 2, 3 und 4 bzw. 12, 13 und 14, ermöglicht eine wesentlich genauere Ausrichtung der Musterlochungen, verglichen mit bekannten Musterlochungen, da beim Graviervorgang pro wiederholter Locheinheit immer mindestens drei Referenzpunkte vorhanden sind. Diese drei Referenzpunkte können ja, wie oben angeführt, entweder vollständig freigelegt beim Druckvorgang durch die Farbe durchdrungen werden oder aber teilweise abgedeckt sein. Dadurch kann das Drucken von feinen Linien bzw. Musterbegrenzungen mit grösster Genauigkeit erzielt werden, indem beim Drucken die jeweils freie durchdringbare Lochfläche jeder Locheinheit variiert werden kann.

Falls das Drucken in Pfeilrichtung C erfolgt, kann, im Gegensatz zur Druckrichtung B, eine wesentlich bessere Flächendeckung erzielt werden als bei Verwendung der bekannten Lochmuster. Bei Druckrichtung in Pfeilrichtung C werden somit zunächst die beiden Lochungen 2 und 3 bzw. 12 und 13 durch die Druckfarbe durchdrungen, währenddem die nachlaufende Lochung 4 bzw. 14 abschliessend mittels der Druckfarbe beaufschlagt wird. Wiederum ist es möglich, durch teilweises Abdecken einzelner Lochungen pro Locheinheit A die flächendeckende Wirkung zu verstärken oder zu reduzieren.

Ein weiterer Vorteil der Lochungen gemäss dem erfindungsgemäss vorgeschlagenen Lochmuster bei Drucken in Richtung C besteht in der Möglichkeit, sogenannte "Halbton"-Effekte zu erzielen, was dadurch erreicht wird, dass einige oder alle Lochungen von einem Teil von Locheinheiten teilweise abgedeckt werden und dass eine Farbtrennung und eine getrennte Schablone verwendet werden. Dieser Vorteil wird weiter durch Drucken von einzelnen Punkten verstärkt, gegebenenfalls bei einer teilweisen Abdeckung der jeweiligen Lochungen an genau definierten Stellen, so dass durch Zusammenlaufen bzw. Ueberlappen verschiedener Druckmedien unmittelbar benachbarter Farbpunkte Halbtoneffekte einwandfrei entstehen können.

Es ist somit ersichtlich, dass dasselbe Lochmuster für zwei verschiedene Einsätze verwendet werden kann, d.h. sowohl mit der Lochung 4 bzw. 14 vorlaufend oder aber um 180° gedreht mit derselben Lochung 4 bzw. 14 nachlaufend, womit erhebliche Einsparungen bei der Beschaffung der Siebdruckschablonen erzielt werden können.

Das in Fig. 1 dargestellte Lochmuster 1 ist nicht auf irgendeine Dicke, Feinheit oder Herstellungsart der Schablone begrenzt. Die Schablone kann zum Erzeugen verschiedener Ergebnisse und Wirkungen des Druckererzeugnisses und abhängig von der jeweiligen Drucktechnik oder anderer Anwendungen (z.B. Gravieren) unterschiedlich gewählt werden.

Zum Erzielen weiterer unterschiedlicher Ergebnisse und Wirkungen können bei der Verwendung mehrerer Siebschablonen die Lochungen, d.h. die Perforationen von Siebschablone zu Siebschablone, verschieden gross sein, sei dies bei einem ursprünglichen Siebschablonenmuster für eine photographische Siebschablone, als eingravierte Vertiefung oder auch als fertig gravierte oder nicht gravierte Siebschablone für Rotationsdruck oder Flachdruck, um damit erwünschte Ergebnisse und Wirkungen bei den verschiedenen Drucktechniken und anderen Anwendungen zu erreichen.

Auf den Siebdruckzylindern werden die Lochmuster derart angeordnet, dass die Hauptrichtung des Lochmusters, in Fig. 1 durch Pfeilrichtung C angedeutet, nicht rechtwinklig zur Zylinderachse verläuft, sondern schiefwinklig dazu, so dass feine Linien möglichst ununterbrochen gedruckt werden. Diese schiefwinklige Anordnung wird als sogenannter "mesh-pitch angle" (Steigungswinkel des Lochmusters) bezeichnet. Bei bekannten Mustern aus dem Stand der Technik bewegt sich dieser Winkel in einem Bereich von ± 15° oder 30°. Beim erfindungsgemässen Lochmuster beträgt dieser Winkel weniger als 5°, vorzugsweise 0,9°, womit sich ein technisch viel einwandfreierer Druck ergibt. Dieser mesh-pitch angle trifft auch bei Siebdruckschablonen für den Flachdruck zu, wobei hier der Winkel zwischen der Hauptrichtung des Lochmusters und der Bewegungsrichtung des Rakels als mesh-pitch angle definiert ist. Werden textile Stoffe bedruckt, können die Schussfäden parallel zur Rotationsachse des Druckzylinders bzw. zur Bewegungsrichtung des Rakels verlaufen, und es ist offensichtlich, dass aus drucktechnischen Gründen auch hier ein solcher Winkel vorhanden sein muss. Derselbe Winkel trifft offensichtlich auch bei einem Gravieren von Druckwalzen mit irgendwelcher Technik zu, z.B. beim Lasergravieren.

Fig. 2 zeigt in Vergrösserung den Ausschnitt A aus Fig. 1, darstellend eine Locheinheit, bestehend aus den Lochungen 12, 13 und 14. Ueberlagert sind die Farbkreisflächen der bekannten substraktiven Farbmischung. Dabei bezeichnet "O" die Farbe orange, d.h. die Mischfarbe der Grundtöne gelb und rot, "V" die Farbe violett als Mischfarbe der Grundtöne rot und blau, "G" die Farbe grün als Mischfarbe der Grundtöne blau und gelb. "B" steht für schwarz.

Es ist somit offensichtlich, dass die meisten Farben der Farbskala mit nur drei Siebschablonen erhalten werden können, wobei für eine jeweilige Tönung, wie dem Fachmann bekannt, die Durchtrittsöffnungen der drei Lochungen für das jeweilige, einen Farbpunkt erzeugende Medium durch entsprechende Ab-deckung grösser oder kleiner gewählt werden können. Wie ebenfalls bekannt, wird für das Erzeugen eines schwarzen Bereiches eine zusätzliche Druckschablone verwendet. Somit wird es möglich, mit lediglich vier Schablonen die gebräuchlichsten Farbtöne und Farben zu erzeugen, wobei ebenfalls spezielle Effekte, wie der vorgängig erwähnte Halbtoneffekt, erzielt werden können.

## Patentansprüche

1. Siebdruck-Lochmuster, gekennzeichnet durch längsausgedehnte Lochungen (2, 3, 4; 12, 13, 14), wobei die Richtungen der Längsausdehnung mindestens eines Teils der Lochungen zueinander angewinkelt verlaufen, gekennzeichnet durch Locheinheiten, je bestehend aus drei Lochungen (2, 3, 4; 12, 13, 14), wobei die Längsmittellinien je der drei Lochungen wenigstens nahezu ein gleichseitiges Dreieck bilden.

2. Lochmuster nach Anspruch 1, dadurch gekennzeichnet, dass die Lochungen parallelogrammartig ausgebildet sind.

3. Lochmuster nach einem der Ansprüche 1 oder 2, dadurch gekennzeichnet, dass mindestens ein Teil der Lochungen in bezug auf ihre Längsmittelachse symmetrisch ausgebildet ist.

4. Lochmuster nach einem der Ansprüche 1 bis 3, dadurch gekennzeichnet, dass wenigstens ein Teil der Lochungen (2, 3, 4; 12, 13, 14), wenigstens nahezu rauten- bzw. rhombenartig ausgebildet ist, mit einem spitzen Winkel von 60°.

5. Lochmuster nach einem der Ansprüche 1 bis 4, dadurch gekennzeichnet, dass die einzelnen Lochungen je voneinander durch steg- oder bandartige Abschnitte (5) getrennt bzw. beabstandet sind.

6. Siebdruckschablone mit einem Lochmuster nach einem der Ansprüche 1 bis 5, dadurch gekennzeichnet, dass die Lochungen einer jeweiligen Locheinheit derart angeordnet sind, dass die Längsmittellinien eines Teils der Lochungen relativ zur Richtung der fortschreitenden Durchdringung der Lochungen mittels der Druckfarbe bzw. des Druckmediums während des Betriebes der Siebdruckschablone mit der genannten Richtung einen mindestens annähernd rechten Winkel einschliessen und die Längsmittellinien der restlichen Lochungen schiefwinklig zur genannten Richtung verlaufen, derart, dass zur Erzielung unterschiedlicher Druckeffekte die Siebdruckschablone für einen gegebenen Betrieb derart eingesetzt werden kann, dass der eine Teil von Lochungen in Richtung der fortschreitenden Durchdringung relativ zu den anderen Lochungen vorlaufend oder nachlaufend angeordnet ist.

7. Siebdruckschablone nach Anspruch 6, dadurch gekennzeichnet, dass das Lochmuster mit einem Steigungswinkel (β) von weniger als 5° angeordnet ist.

8. Siebdruckschablone nach einem der Ansprüche 6 oder 7, dadurch gekennzeichnet, dass das Lochmuster mit einem Steigungswinkel (β) von ca. 0,9° angeordnet ist.

## Claims

1. A screen printing hole pattern, characterized by elongated holes (2, 3, 4; 12, 13, 14), the directions of the lengthwise extent of at least part of the holes defining angles therebetween, and by hole units each comprising three holes (2, 3, 4; 12, 13, 14), the longitudinal median axes of the three holes forming at least approximately an equilateral triangle.

2. The hole pattern according to claim 1, characterized in that the holes are parallelogram-shaped.

3. The hole pattern according to claim 1 or 2, characterized in that at least part of the holes are designed to be symmetrical with respect to their longitudinal median axis.

4. The hole pattern according to any of claims 1 to 3, characterized in that at least part of the holes (2, 3, 4; 12, 13, 14) are at least approximately diamond-shaped with an acute angle of 60°.

5. The hole pattern according to any of claims 1 to 4, characterized in that the individual holes are separated or spaced apart by bridgelike or striplike sections (5).

6. A printing screen with a hole pattern according to any of claims 1 to 5, characterized in that the holes of one hole unit are so disposed that the longitudinal median axes of at least part of the holes define an at least approximately right angle with respect to the direction of gradual penetration of the printing ink or printing medium therethrough in use of the printing screen in said direction, and the longitudinal median axes of the remaining holes extend obliquely with respect to said direction so that, in order to obtain varying printing effects, the printing screen may be positioned for a given use in such a way that said part of the holes are disposed forward or backward with respect to the remaining holes in the direction of gradual penetration.

7. The printing screen according to claim 6, characterized in that the hole pattern is disposed with a mesh-pitch angle (β) less than 5°.

8. The printing screen according to claim 6 or 7, characterized in that the hole pattern is disposed with a mesh-pitch angle (β) of about 0.9°.

## Revendications

1. Modèle de perforation pour sérigraphie, caractérisé par des perforations allongées (2, 3, 4 ; 12, 13, 14), les sens d'allongement d'une partie au moins des perforations définissant des angles entre eux, et caractérisé par des unités de perforation comprenant chacune trois perforations (2, 3, 4 ; 12, 13, 14), les axes médians longitudinaux des trois perforations formant au moins approximativement un triangle équilatéral.

2. Modèle de perforation selon la revendication 1, caractérisé en ce que les perforations ont la forme d'un parallélogramme.

3. Modèle de perforation selon la revendication 1 ou 2, caractérisé en ce qu'une partie au moins des perforations sont conçues pour être symétriques par rapport à leur axe médian longitudinal.

4. Modèle de perforation selon l'une des revendications 1 à 3, caractérisé en ce qu'une partie au moins des perforations (2, 3, 4 ; 12, 13, 14) ont au moins approximativement la forme d'un losange, avec un angle aigu de 60°.

5. Modèle de perforation selon l'une des revendications 1 à 4, caractérisé en ce que les différentes perforations sont séparées ou espacées les unes des autres grâce à des sections en forme de ponts ou de bandes (5).

6. Ecran pour sérigraphie présentant un modèle de perforation selon l'une des revendications 1 à 5, caractérisé en ce que les perforations d'une unité de perforation sont disposées de telle sorte que les axes médians longitudinaux d'une partie des perforations définissent un angle au moins approximativement droit avec la direction de pénétration progressive de l'encre ou du produit d'impression dans les perforations pendant l'utilisation de l'écran, tandis que les axes médians longitudinaux des autres perforations définissent un angle oblique avec ladite direction, et pour obtenir des effets d'impression différents, on peut donc utiliser l'écran, pour une utilisation donnée, de telle sorte qu'une partie des perforations soient disposées en avant ou en arrière par rapport aux autres, dans le sens de pénétration progressive.

7. Ecran pour sérigraphie selon la revendication 6, caractérisé en ce que le modèle de perforation est disposé suivant un angle d'inclinaison (β) inférieur à 5°.

8. Ecran pour sérigraphie selon la revendication 6 ou 7, caractérisé en ce que le modèle de perforation est disposé suivant un angle d'inclinaison (β) d'environ 0,9°.
